# EUROPÄISCHE PATENTSCHRIFT

(11) **EP 3 292 886 B1**
(45) Veröffentlichungstag und Bekanntmachung des Hinweises auf die Patenterteilung: **26.02.2025**
(21) Anmeldenummer: 17182604.3
(22) Anmeldetag: 21.07.2017
(51) Int. Cl.: A62C 5/00, A62C 5/02, A62C 27/00

(54) **VERFAHREN ZUR HERSTELLUNG VON LÖSCHMITTEL ZUR BRANDBEKÄMPFUNG, MISCHVORRICHTUNG UND EINSATZFAHRZEUG**
METHOD FOR THE PREPARATION OF EXTINGUISHING AGENT FOR FIRE FIGHTING, MIXING DEVICE AND EMERGENCY VEHICLE
PROCÉDÉ DE FABRICATION DE D'AGENT EXTINCTEUR DESTINÉ À LA LUTTE CONTRE LES INCENDIES, DISPOSITIF DE MÉLANGE ET VÉHICULE D'INTERVENTION

(30) Priorität: 07.09.2016 DE 102016217034
(43) Veröffentlichungstag der Anmeldung: 14.03.2018
(73) Patentinhaber: Albert Ziegler GmbH, 89537 Giengen an der Brenz (DE)
(72) Erfinder: Schäble, Holger, 89551 Königsbronn (DE); Quintenz, Tobias, 89275 Elchingen (DE)
(74) Vertreter: Patentanwälte Magenbauer & Kollegen Partnerschaft mbB

(56) Entgegenhaltungen:
- DE-A1- 102005 057 200
- DE-A1- 3 038 334
- US-A1- 2008 035 201
- US-A1- 2012 061 107
- US-A1- 2014 262 354

## Beschreibung

Die Erfindung betrifft ein Einsatzfahrzeug mit einer Mischvorrichtung gemäß dem Oberbegriff des unabhängigen Anspruchs 1 und ein Verfahren zur Herstellung von Löschmittel zur Brandbekämpfung durch eine Mischvorrichtung an Bord eines Einsatzfahrzeugs nach dem Oberbegriff des unabhängigen Anspruchs 1, wobei Löschmittel durch Beimischung wenigstens eines Additivs zu Löschwasser hergestellt wird.

Derartige Eisatzfahrzeuge und Verfahren sind aus dem Stand der Technik bereits seit längerem bekannt.

So ist beispielsweise in der DE 30 38 334 A1 eine Einrichtung für Feuerlöschfahrzeuge zum Zumischen eines schaum- oder filmbildenden Zusatzmittels zum Löschwasserstrom offenbart. Die Einrichtung besitzt einen Löschwasserbehälter, aus dem Löschwasser mittels einer Löschwasserpumpe angesaugt wird. Die Löschwasserpumpe wird durch den Motor des Fahrzeugs oder alternativ einen gesonderten Antriebsmotor angetrieben. Ferner umfasst die Einrichtung einen Zusatzmittelbehälter, aus dem Zusatzmittel, beispielsweise Schaum, mittels einer Zusatzmittelpumpe angesaugt wird. Die Zusatzmittelpumpe wird durch einen drehzahlgesteuerten Antriebsmotor angetrieben. Zusatzmittelleitung und Löschwasserleitung vereinigen sich an einer Vereinigungsstelle zu einer Löschmittelleitung. Das Löschwasser wird also mit einer bestimmten Menge an Zusatzmittel versetzt. Die Löschmittelleitung endet an Abgabestellen, beispielsweise Strahlrohren von Feuerwehrschläuchen. Um ein stets konstantes Mischverhältnis zwischen Löschwasser und Zusatzmittel zu erzeugen, ist in die Löschwasserleitung vor der Vereinigungsstelle ein Durchflussmessgerät eingeschaltet, das mit einer Mess- und Steuereinrichtung gekoppelt ist. An der Mess- und Steuereinrichtung lässt sich der Sollwert des Mischverhältnisses zwischen Löschwasser und Zusatzmittel einstellen und die aus diesem Sollwert und dem sich aus dem Meßsignal des Durchflussmessgerätes ergebenden Ist-Wert der Wasserdurchflussmenge die erforderliche Zusatzmitteldurchflussmenge bzw. die entsprechende Drehzahl der Zusatzmittelpumpe errechnen und ein entsprechendes Steuersignal an die an einen Steuerausgang der Mess- und Steuereinrichtung angeschlossene Antriebseinrichtung der Zusatzmittelpumpe abgeben.

Aus der DE 10 2005 057 200 A1 ist ein Feuerwehrfahrzeug bekannt, mit einer durch einen Motor angetriebenen Wasserpumpe in einer Mischvorrichtung zur Herstellung eines Flüssigkeitsgemisches unter Beimischung mindestens eines Additivs zum Löschwasser. Der Motor zum Antreiben der Wasserpumpe ist der Fahrzeugmotor des Feuerwehrfahrzeugs, wobei ein mit dem Motor gekoppelter Übertragungsmechanismus vorgesehen ist, der eine schaltbare Kupplung zur Zu- oder Abschaltung einer Additivpumpe aufweist, die Additiv aus einem Additivvorratstank ansaugt. Die Durchflussmenge des geförderten Wassers in der Wasserleitung wird mit einer Durchflussmesseinrichtung bestimmt, wobei das erfasste Messsignal eine Eingangsgröße für eine elektronische Steuerung bildet. Diese elektronische Steuerung ist mit einer Einstelleinrichtung für die Zumischrate ausgestattet.

Die US 2014/0262354 A1 offenbart ein Brandbekämpfungssystem, das eine Mischvorrichtung aufweist, mit der Löschwasser und Additiv Form von Schaum zu Löschmittel gemischt und Strahlrohren zugeführt werden kann. Es ist eine Additivpumpe vorgesehen, die über einen elektrischen Antrieb in Form eines Servomotors angetrieben wird, der über einen Regler geregelt wird. Der Regler besitzt einen Controller mit einem DSP (digital signal processor) und ein einem CPU.

Aufgabe der Erfindung ist es, ein Einsatzfahrzeug und ein Verfahren zur Herstellung von Löschmittel zur Brandbekämpfung durch Beimischung wenigstens eines Additivs zu Löschwasser zu schaffen, das einfach aufgebaut und kostengünstig und dennoch zuverlässig betrieben werden kann.

Diese Aufgabe wird durch ein Einsatzfahrzeug mit den Merkmalen des unabhängigen Anspruchs 1 und ein Verfahren zur Herstellung von Löschmittel zur Brandbekämpfung durch Beimischung wenigstens eines Additivs zu Löschwasser mit den Merkmalen des unabhängigen Anspruchs 7 gelöst.

Das erfindungsgemäße Einsatzfahrzeug, insbesondere Feuerwehrfahrzeug, weist ein Bordnetz zur elektrischen Versorgung elektrischer Verbraucher an Bord des Einsatzfahrzeugs auf und besitzt eine Mischvorrichtung zur Herstellung von Löschmittel zur Brandbekämpfung durch Beimischung wenigstens einen Additivs zu Löschwasser, die eine Löschwasserpumpe aufweist, die über wenigstens eine Saugleitung Löschwasser von einer Löschwasserquelle ansaugen kann und über wenigstens eine Druckleitung wenigstens einem Druckabgang zuführen kann, wobei ferner eine Additivpumpe vorgesehen ist, die über wenigstens eine Additiv-Saugleitung Additiv von einer Additivquelle ansaugen kann und über wenigstens eine Additiv-Druckleitung einer Zumischstelle zuführen kann, wo Additiv unter einer voreinstellbaren oder voreingestellten Zumischrate dem Löschwasser zumischbar ist, wobei die Additivpumpe mittels eines elektrischen Additivpumpenantriebs antreibbar ist, der über einen Stellglied ansteuerbar ist, wobei in die Druckleitung eine in Strömungsrichtung vor der Zumischstelle angeordnete Durchflussmesseinrichtung zur Messung der Ist-Durchflussmenge des Löschwassers eingeschaltet ist, und wobei die Mischvorrichtung eine mit dem Stellglied gekoppelte Steuerungs-/Regelungseinrichtung zur Bestimmung der erforderlichen Zumischrate anhand der gemessenen Ist-Durchflussmenge aufweist, wobei die Mischvorrichtung mit einem Bordnetz eines Einsatzfahrzeugs koppelbar oder gekoppelt ist und die Spannungsversorgung des elektrischen Additivpumpenantriebs über eine Spannungsquelle des Bordnetzes erfolgt.

Das erfindungsgemäße Einsatzfahrzeug zeichnet sich dadurch aus, dass das Stellglied als Frequenzumrichter zur Variierung einer Drehzahl des elektrischen Additivpumpenantriebs ausgebildet ist.

Zweckmäßigerweise ist die Spannungsquelle mit dem Stellglied gekoppelt.

In besonders bevorzugter Weise ist die Spannungsquelle als Generator ausgebildet.

Besonders bevorzugt ist der Generator von einem Fahrzeugmotor des Einsatzfahrzeugs antreibbar.

In besonders bevorzugter Weise ist der Generator als Gleichspannungsgenerator ausgebildet.

Zweckmäßigerweise ist der Generator als Kleinspannungsgenerator zur Erzeugung einer Kleinspannung im Bereich von 30V bis 60V ausgebildet.

In besonders bevorzugter Weise ist der Kleinspannungsgenerator ein 48V-Generator.

Bei einer Weiterbildung der Erfindung ist die Additivpumpe als Kolbenmembranpumpe ausgebildet. Kolbenmembranpumpen fördern pro Hub eine stets gleichbleibend große Menge an Additiv, so dass die Menge an zuzumischendem Additiv relativ exakt mit der Variierung der Drehzahl und somit der Zahl der Hübe innerhalb einer bestimmten Zeitspanne, beispielsweise Minute, eingestellt werden kann. Es sind jedoch auch andere Pumpenarten einsetzbar.

Zweckmäßigerweise ist die Löschwasserpumpe als Feuerlöschkreiselpumpe ausgebildet. Die Feuerlöschkreiselpumpe ist zweckmäßigerweise an einem Fahrzeugmotor angekoppelt und wird durch diesen angetrieben.

Das erfindungsgemäße Verfahren zur Herstellung von Löschmittel zur Brandbekämpfung durch eine Mischvorrichtung an Bord eines Einsatzfahrzeugs nach einem der Ansprüche 1 bis 6, wobei Löschmittel durch Beimischung wenigstens eines Additivs zu Löschwasser hergestellt wird, läuft nach folgenden Schritten ab:
- Fördern von Löschwasser von einer Löschwasserquelle mittels einer Löschwasserpumpe,
- Fördern wenigstens eines Additivs von einer Additivquelle mittels einer Additivpumpe, die mittels eines elektrischen Additivpumpenantriebs angetrieben wird, wobei der elektrische Additivpumpenantrieb mittels eines Stellglieds angesteuert wird, und wobei die Spannungsversorgung des elektrischen Additivpumpenantriebs über eine Spannungsquelle eines Bordnetzes eines Einsatzfahrzeugs, insbesondere Feuerwehrfahrzeugs, erfolgt,

- Zumischen des wenigstens einen Additivs zum Löschwasser an einer Zumischstelle, die an einer Druckseite der Löschwasserpumpe liegt, unter einer gewünschten voreinstellbaren oder voreingestellten Zumischrate,
- Messen der Ist-Durchflussmenge des Löschwassers in Strömungsrichtung vor der Zumischstelle mittels einer Durchflussmesseinrichtung,
- Übermitteln der Ist-Durchflussmenge an eine Steuerungs-/ Regelungseinrichtung und Bestimmung der erforderlichen Zumischrate des Additivs anhand der Ist-Durchflussmenge des Löschwassers,
- Ansteuerung des Stellglieds zur Steuerung-/Regelung einer Stellgröße des elektrischen Additivpumpenantriebs zur Einstellung der der erforderlichen Zumischrate entsprechenden Förderleistung der Additivpumpe.

Ein wesentlicher Aspekt des erfindungsgemäßen Verfahrens ist, dass anhand der ermittelten Ist-Durchflussmenge des Löschwassers die erforderliche Zumischrate bestimmt wird. Mittels der Steuerungs- und Regelungseinrichtung wird das Stellglied des Additivpumpenantriebs derart angesteuert, dass eine Stellgröße verändert wird, deren Änderung die Additivpumpe dazu veranlasst mehr oder weniger Additiv zu fördern, um die erforderliche Zumischrate bzw. das gewünschte Mischverhältnis zwischen Löschwasser und Additiv einzustellen. Es wäre zwar denkbar, dass das Stellglied des Additivpumpenantriebs eine Rückmeldung über die Ist-Stellgröße gibt, wodurch ein Ist-Sollwert-Vergleich insbesondere mittels eines Vergleichers der Steuerungs-/Regelungseinrichtung stattfinden könnte, um zu bestimmen, ob die Stellgröße nach oben oder nach unten geändert werden muss. Dies ist jedoch nicht zwingend notwendig. Zweckmäßigerweise ist an der Steuerungs-/Regelungseinrichtung vom Benutzer eine gewünschte Soll-Zumischrate bei einer bestimmten Durchflussmenge an Löschwasser einstellbar oder eingestellt ist, sodass die gemessene Ist-Durchflussmenge bereits eine eindeutige Ansteuerung des Stellglieds des Additivpumpenantriebs erlaubt, wodurch die Förderleistung der Additivpumpe derart geändert wird, dass sich die gewünschte Zumischrate einstellt. Sollte sich die Ist-Durchflussmenge des Löschwassers erhöhen, beispielsweise durch Erhöhung der Förderleistung der Löschwasserpumpe infolge zusätzlich angeschlossener Verbraucher, so wird dieser neue Wert der Ist-Durchflussmenge des Löschwassers wiederum ermittelt und der Steuerungs-/Regeleinrichtung übermittelt, sodass die Zumischrate nachgeregelt wird.

Ferner ist ein wesentlicher Aspekt der Erfindung, dass der Additivpumpenantrieb mittels einer an Bord eines Einsatzfahrzeugs befindlichen Spannungsquelle mit Spannung versorgt wird. Im Gegensatz zum zuvor beschriebenen Stand der Technik ist es also nicht notwendig, eine kostenintensive und viel Bauraum beanspruchenden Übertragungsmechanismus mit schaltbarer Kupplung zur Ankopplung der Additivpumpe an den Fahrzeugmotor vorzusehen. Infolge der Spannungsversorgung mittels der Bordnetz-Spannungsquelle ist der elektrische Additivpumpenantrieb der Additivpumpe unabhängig vom Fahrzeugmotor und damit unabhängig von Leistungsschwankungen, die dann auftreten können, wenn mehrere Abtriebsglieder gleichzeitig an den Fahrzeugmotor gehängt werden.

Es handelt sich bei dem Stellglied um einen Frequenzumrichter, mit dem eine Drehzahl des elektrischen Additivpumpenantriebs variiert werden kann. Durch den im Frequenzumrichter enthaltenen Wechselrichter lässt sich die Ausgangsspannung variieren, wodurch eine Drehzahlanpassung des Additivpumpenantriebs vorgenommen werden kann. Bei Erhöhung der Drehzahl steigt die Förderleistung der Additivpumpe, während sie bei einer Verringerung der Drehzahl ebenfalls verringert wird. Durch Änderung der geförderten Menge des Additivs lässt sich die Zumischrate ändern und auf den gewünschten Wert einstellen.

Zweckmäßigerweise ist die Spannungsquelle des Bordnetzes mit dem Stellglied, insbesondere dem Frequenzumrichter gekoppelt. Die Spannungsversorgung des elektrischen Additivpumpenantriebs läuft also über das Stellglied, was bei einem als Frequenzumrichter ausgebildeten Stellglied inhärent, jedoch bei anderen Stellgliedern nicht zwangsläufig der Fall ist.

In besonders bevorzugter Weise handelt es sich bei der Spannungsquelle um einen Generator.

Besonders bevorzugt wird der Generator von einem Fahrzeugmotor des Einsatzfahrzeugs angetrieben.

In besonders bevorzugter Weise handelt es sich bei dem Generator um einen Gleichspannungsgenerator. In diesem Fall können kostengünstige Frequenzumrichter ohne Gleichrichter eingesetzt werden. Ferner bietet der Gleichspannungsgenerator im Vergleich zu Wechselspannungsgeneratoren weitere Vorteile. In bevorzugter Weise handelt es sich bei der Löschwasserpumpe um eine Feuerlöschkreiselpumpe, die an einem Nebenabtrieb des Fahrzeugmotors des Einsatzfahrzeugs hängt. Besteht der Bedarf, den Druck an den Druckabgängen zu ändern, wird dies durch Regulierung der Motordrehzahl des Fahrzeugmotors und somit über die Ankopplung über den Nebenabtrieb durch Änderung der Drehzahl der Feuerlöschkreiselpumpe erzielt. Hängt nun ein Generator in Form eines Wechselstromgenerator ebenfalls am Nebenabtrieb, so ändert sich die vom Wechselstromgenerator erzeugte Ausgangsspannung in Abhängigkeit der Motordrehzahl. Diese Schwankungen der Ausgangsspannung erfordern eine Ausgleicheinrichtung, beispielsweise in Form eines Gleichrichters. Bei einem Gleichspannungsgenerator bleibt die Ausgangsspannung jedoch konstant, so dass beispielsweise die Änderung der Motordrehzahl keine Auswirkungen auf die Ausgangsspannung hat und Ausgleichseinrichtungen wie Gleichrichter entfallen können.

In besonders bevorzugter Weise handelt es sich bei dem Generator um einen Kleinspannungsgenerator zur Erzeugung einer Kleinspannung im Bereich von 30V bis 60V. Dadurch unterscheidet sich der Generator von aus dem Stand der Technik bekannten Spannungsquellen in Bordnetzen, die auf maximal 24V ausgelegt sind. Bei diesen Spannungsquellen ist jedoch die zu erzielende Förderleistung der Additivpumpe nicht ausreichend. Im Gegensatz dazu erzeugt der Kleinspannungsgenerator eine Kleinspannung im Bereich von 30V bis 60V, die dazu geeignet ist, die Additivpumpe im erforderlichen Leistungsbereich anzutreiben.

In besonders bevorzugter Weise handelt es sich bei dem Kleinspannungsgenerator um einen 48V-Generator. Ein derartiger 48V-Generator besitzt gegenüber den Kleinspannungsgeneratoren mit Kleinspannung unter 30V die vorstehend erwähnten Vorteile. Ferner befindet sich die Kleinspannung noch im sogenannten Kleinspannungsbereich, wodurch auf zusätzliche Sicherheitsmaßnahmen, beispielsweise einem Berührschutz, wie sie beim Mittel- und Hochspannungsbereich absolut erforderlich sind, verzichtet werden kann, wodurch die Kosten gesenkt werden können.

Bei einer Weiterbildung der Erfindung handelt es sich bei dem wenigstens einen Additiv um Schaum.

Ein bevorzugtes Ausführungsbeispiel der in das erfindungsgemäße Einsatzfahrzeug eingebauten Mischvorrichtung, mit der das erfindungsgemäße Verfahren durchführbar ist, ist in der Zeichnung dargestellt und wird im Folgenden näher erläutert. Die einzige Zeichnung zeigt:
Eine schematische Darstellung eines bevorzugten Ausführungsbeispiels der Mischvorrichtung zur Durchführung des erfindungsgemäßen Verfahrens.

Die in der Zeichnung dargestellte Mischvorrichtung 11 ist in einem nicht gezeigten Einsatzfahrzeug in Form eines Feuerwehrfahrzeugs, insbesondere Feuerlöschfahrzeugs, eingebaut.

Die Mischvorrichtung 11 dient zur Herstellung von Löschmittel zur Brandbekämpfung durch Beimischung wenigstens eines Additivs 12 zu Löschwasser 13. Als Additiv 12 kann beispielsweise Schaum verwendet werden, sodass das Löschmittel ein Löschwasser/Schaum-Gemisch ist.

Wie insbesondere in der Zeichnung gezeigt, ist das Löschwasser 13 in einen Löschwassertank 14 bevorratet. Der Tank befindet sich zweckmäßigerweise an Bord des Feuerwehrfahrzeugs. Alternativ ist es auch möglich, Löschwasser 13 aus zum Einsatzfahrzeug externen Löschwasserquellen zu beziehen, beispielsweise von einem Hydranten, aus Löschwasserteichen oder sonstigen Gewässern. Der Löschwassertank 14 ist über eine Saugleitung 15 mit einer Löschwasserpumpe 16 verbunden. In die Saugleitung 15 ist zweckmäßigerweise ein Absperrventil 17 eingebaut. Die Löschwasserpumpe 16 ist zweckmäßigerweise als Feuerlöschkreiselpumpe ausgebildet und ist von einem Fahrzeugmotor des Einsatzfahrzeugs angetrieben. Der Fahrzeugmotor (nicht dargestellt) besitzt in der Regel wenigstens einen Nebenabtrieb in Form einer Welle, an die die Feuerlöschkreiselpumpe angekoppelt ist.

In Strömungsrichtung hinter der Löschwasserpumpe 16 befindet sich eine Druckleitung 40, die sich an einer Zumischstelle 18 mit einer Additiv-Leitung vereinigt. In Strömungsrichtung hinter der Zumischstelle 18 mündet die vereinigte Leitung in mehrere Druckabgänge 19, an denen beispielsweise Feuerwehrschläuche anschließbar sind, an deren freien Enden Strahlrohre (nicht dargestellt) angeordnet sind.

In dem Strang zwischen der Löschwasserpumpe 16 und der Zumischstelle 18 ist ein Rückschlagglied 20, beispielsweise in Form eines Rückschlagventils oder einer Rückschlagklappe, eingebaut, wodurch der Rückfluss von Löschwasser bzw. Löschwasser/Additiv-Gemisch verhindert wird.

Ebenfalls im Strang zwischen der Löschmittelpumpe 14 und der Zumischstelle 18 befindet sich eine Durchflussmesseinrichtung 21. Die Durchflussmesseinrichtung 21 kann beispielsweise einen Durchflusssensor aufweisen. Prinzipiell sind alle Arten der Durchflussmessung geeignet, also beispielsweise akustische, gyroskopische, magnetisch-induktive, mechanischvolumetrische, optische, thermische und Wirkdruck-/ Stauverfahren. Die Durchflussmesseinrichtung 21 besitzt neben dem Durchflusssensor noch einen Messumformer, der zur Signalübertragung mit einer Steuerungs-/Regelungseinrichtung 22 gekoppelt ist. Die Signalübertragung von der Durchflussmesseinrichtung 21 zu Steuerungs-/Regeleinrichtung 22 kann drahtgebunden oder drahtlos sein.

Die Mischvorrichtung 11 besitzt neben dem Löschwassertank 14 noch einen ebenfalls an Bord des Einsatzfahrzeugs befindlichen Additivtank 23, in dem Additiv 12, also beispielsweise Schaum bevorratet ist. Der Additivtank 23 ist über eine Additiv-Saugleitung 24 mit einer Additivpumpe 25 verbunden. In die Additiv-Saugleitung 24 ist ebenfalls ein Absperrventil 26 eingebaut.

Die Additivpumpe 25 wird mittels eines elektrischen Additivpumpenantriebs 27 angetrieben. Zweckmäßigerweise handelt es sich bei dem Additivpumpenantrieb 27 um einen Elektromotor. Der Additivpumpenantrieb 27, also beispielsweise der Elektromotor, wird über ein Stellglied in Form eines Frequenzumrichters 28 angesteuert. Der Frequenzumrichter 28 wiederum ist mit der Steuerungs- und Regelungseinrichtung 22 gekoppelt. Die Signalübertragung von der Steuerungs- und Regelungseinrichtung 22 zum Frequenzumrichter 28 kann drahtgebunden oder drahtlos sein.

Zur Spannungsversorgung des Additivpumpenantriebs 27, also beispielsweise des Elektromotors dient eine Spannungsquelle an Bord des Einsatzfahrzeugs. Die Spannungsquelle ist als Generator 29 ausgebildet. Als Generator 29 dient ein Kleinspannungsgenerator, der eine Kleinspannung im Bereich von 30V bis 60V erzeugt. Im Beispielsfall wird ein 48V-Generator verwendet. Zudem ist der Generator 29 als Gleichspannungsgenerator ausgebildet, sodass im Frequenzumformer 28 ein Gleichrichter entfällt, was zu einer Kostenreduzierung dieses Bauteils führt.

In Strömungsrichtung hinter der Additivpumpe 25 befindet sich eine Additiv-Druckleitung 30, die die Additivpumpe 25 an der Zumischstelle 18 mit der Druckleitung 40 verbindet. In dem Strang zwischen der Zumischstelle 18 und der Additivpumpe 25 ist ein Rückschlagglied 26, beispielsweise Rückschlagventil oder Rückschlagklappe, eingebaut, um den Rückfluss von Additiv bzw. Löschwasser/Additiv-Gemisch zu verhindern.

Das erfindungsgemäße Verfahren läuft folgendermaßen ab:
Bei offenem Absperrventil 17 saugt die Löschwasserpumpe 16 Löschwasser 13 aus dem Löschwassertank 14 an und befördert es über die Druckleitung 40 zu den Druckabgängen 19. Gleichzeitig fördert die Additivpumpe 25 bei offenem Absperrventil 26 Additiv 12, insbesondere Schaum, vom Additivtank 23 zur Zumischstelle 18. An der Zumischstelle 18 wird auf Basis der eingestellten Zumischrate eine bestimmte Menge an Additiv 12, also beispielsweise Schaum, dem Löschwasser 13 beigemischt. Dieses Löschwasser/Additiv-Gemisch, also das Löschmittel, wird dann den Druckabgängen 19 zugeleitet.

Um die Zumischrate bei sich ändernder Durchflussmenge an Löschwasser 13 konstant zu halten, erfolgt eine insbesondere permanente Messung der Ist-Durchflussmenge des Löschwassers 13 mittels der Durchflussmesseinrichtung 21. Der Messumformer in der Durchflussmesseinrichtung 21 generiert anhand des gemessenen Istwertes der Durchflussmenge ein Signal, das an die Steuerungs- und Regelungseinrichtung 22 übertragen wird. In der Steuerungs- und Regelungseinrichtung 22 ist die gewünschte Zumischrate für eine bestimmte Durchflussmenge des Löschwassers 13 bereits voreingestellt. Beispielsweise durch Eingabe eines bestimmten Prozentsatzes der Löschwassermenge, der an Additiv zugemischt werden soll. Ändert sich nun die Durchflussmenge des Löschwassers 13, so muss auch die Menge des zugeführten Additivs 12 nachjustiert werden. Hierzu steuert die Steuerungs- und Regeleinrichtung 22 den Frequenzumrichter 28 mittels eines Steuersignals an. Der Frequenzumrichter 28 hängt an dem Generator 29, der zur Spannungsversorgung des elektrischen Additivpumpenantriebs 27 dient. In Abhängigkeit des eingehenden Steuersignals steuert der Frequenzumrichter 28 den elektrischen Additivpumpenantrieb 27 an, und zwar durch Einstellung einer der Zumischrate entsprechenden Drehzahl des elektrischen Additivpumpenantriebs 27, wodurch die Förderleistung der Additivpumpe 25 ja nach Bedarf erhöht oder verringert wird, sodass die Zumischrate auf die sich ändernde Durchflussmenge des Löschwassers 13 angepasst wird.

## Patentansprüche

1. Einsatzfahrzeug, insbesondere Feuerwehrfahrzeug, mit einem Bordnetz zur elektrischen Versorgung elektrischer Verbraucher an Bord des Einsatzfahrzeugs und mit einer Mischvorrichtung (11) zur Herstellung von Löschmittel zur Brandbekämpfung durch Beimischung wenigstens eines Additivs (12) zu Löschwasser (13), wobei die Mischvorrichtung (11) eine Löschwasserpumpe (16) aufweist, die über wenigstens eine Saugleitung (15) Löschwasser (13) von einer Löschwasserquelle ansaugen kann und über wenigstens eine Druckleitung wenigstens einen Druckabgang (19) zuführen kann, und wobei die Mischvorrichtung (11) eine Additivpumpe (25) aufweist, die über wenigstens eine Additiv-Saugleitung (24) Additiv (12) von einer Additivquelle ansaugen kann und über wenigstens eine Additiv-Druckleitung (30) einer Zumischstelle (18) zuführen kann, wo Additiv (12) unter einer voreinstellbaren oder voreingestellten Zumischrate dem Löschwasser (13) zumischbar ist, wobei die Additivpumpe (25) mittels eines elektrischen Additivpumpenantriebs (27) antreibbar ist, der über ein Stellglied ansteuerbar ist, wobei in die Druckleitung eine in Strömungsrichtung vor der Zumischstelle (18) angeordnete Durchflussmesseinrichtung (22) zur Messung der Ist-Durchflussmenge des Löschwassers (13) eingeschaltet ist, und wobei die Mischvorrichtung (11) eine mit dem Stellglied gekoppelte Steuerungs-/Regelungseinrichtung (22) zur Bestimmung der erforderlichen Zumischrate anhand der gemessenen Ist-Durchflussmenge aufweist, wobei die Mischvorrichtung (11) mit dem Bordnetz des Einsatzfahrzeugs gekoppelt ist und die Spannungsversorgung des elektrischen Additivpumpenantriebs (27) über eine Spannungsquelle des Bordnetzes erfolgt, **dadurch gekennzeichnet dass** das Stellglied als Frequenzumrichter (28) zur Variierung einer Drehzahl des elektrischen Additivpumpenantriebs (27) ausgebildet ist.

2. Einsatzfahrzeug nach Anspruch 1, **dadurch gekennzeichnet, dass** die Spannungsquelle mit dem Stellglied gekoppelt ist.

3. Einsatzfahrzeug nach Anspruch 1 oder 2, **dadurch gekennzeichnet, dass** die Spannungsquelle als Generator (29) ausgebildet ist.

4. Einsatzfahrzeug nach Anspruch 3, **dadurch gekennzeichnet, dass** der Generator (29) als Kleinspannungsgenerator zur Erzeugung einer Kleinspannung im Bereich von 30V bis 60V ausgebildet ist.

5. Einsatzfahrzeug nach einem der vorhergehenden Ansprüche, **dadurch gekennzeichnet, dass** die Additivpumpe (25) als Kolbenmembranpumpe ausgebildet ist.

6. Einsatzfahrzeug nach einem der vorhergehenden Ansprüche, **dadurch gekennzeichnet, dass** die Löschwasserpumpe (16) als Feuerlöschkreiselpumpe ausgebildet ist.

7. Verfahren zur Herstellung von Löschmittel zur Brandbekämpfung durch eine Mischvorrichtung (11) an Bord eines Einsatzfahrzeugs nach einem der Ansprüche 1 bis 6, wobei das Löschmittel durch Beimischung wenigstens eines Additivs (12) zu Löschwasser (13) hergestellt wird, das Verfahren mit folgenden Schritten:
- Fördern von Löschwasser (13) von einer Löschwasserquelle mittels einer Löschwasserpumpe (16),
- Fördern wenigstens eines Additivs (12) von einer Additivquelle mittels einer Additivpumpe (25), die mittels eines elektrischen Additivpumpenantriebs (27) angetrieben wird, wobei der elektrische Additivpumpenantrieb (27) mittels eines Stellglieds angesteuert wird, wobei es sich bei dem Stellglied um einen Frequenzumrichter (28) handelt, mit dem eine Drehzahl des elektrischen Additivpumpenantriebs (27) variiert werden kann und wobei die Spannungsversorgung des elektrischen Additivpumpenantriebs (27) über eine Spannungsquelle eines Bordnetzes eines Einsatzfahrzeugs, insbesondere Feuerwehrfahrzeugs, erfolgt,
- Zumischen des wenigstens einen Additivs (12) zum Löschwasser (13) an einer Zumischstelle (18), die an einer Druckseite der Löschwasserpumpe (16) liegt, unter einer gewünschten voreinstellbaren oder voreingestellte Zumischrate,
- Messen der Ist-Durchflussmenge des Löschwassers (13) in Strömungsrichtung vor der Zumischstelle (18) mittels einer Durchflussmesseinrichtung (21),
- Übermitteln der Ist-Durchflussmenge an eine Steuerungs-/Regelungseinrichtung (22) und Bestimmung der erforderlichen Zumischrate des Additivs (12) anhand der Ist-Durchflussmenge des Löschwassers (13),
- Ansteuerung des Stellglieds zur Steuerung/Regelung einer Stellgröße des elektrischen Additivpumpenantriebs (27) zur Einstellung der der erforderlichen Zumischrate entsprechenden Förderleistung der Additivpumpe (25) .

8. Verfahren nach Anspruch 7, **dadurch gekennzeichnet, dass** die Spannungsquelle des Bordnetzes mit dem Stellglied gekoppelt ist.

9. Verfahren nach Anspruch 7 oder 8, **dadurch gekennzeichnet, dass** es sich bei der Spannungsquelle um einen Generator (29) handelt

10. Verfahren nach Anspruch 9, **dadurch gekennzeichnet, dass** es sich bei dem Generator (29) um einen Kleinspannungsgenerator zur Erzeugung einer Kleinspannung im Bereich von 30V bis 60V handelt.

11. Verfahren nach einem der Ansprüche 7 bis 10, **dadurch gekennzeichnet, dass** es sich bei dem wenigstens einen Additiv (12) um Schaum handelt.

## Claims

1. Emergency vehicle, in particular fire engine, having an on-board electrical system for supplying electricity to electrical consumers on board the emergency vehicle and having a mixing device (11) for the production of extinguishing agent for fire fighting by admixing at least one additive (12) to extinguishing water (13), wherein the mixing device (11) has an extinguishing water pump (16), which can draw in extinguishing water (13) from an extinguishing water source via at least one suction line (15) and supply at least one pressure outlet (19) via at least one pressure line, and wherein the mixing device (11) has an additive pump (25), which can draw in additive (12) from an additive source via at least one additive suction line (24) and supply it to an admixing point (18) via at least one additive pressure line (30), where additive (12) can be added to the extinguishing water (13) at a presettable or preset proportioning rate, wherein the additive pump (25) can be driven by means of an electric additive pump drive (27), which can be controlled via an actuator, wherein a flow measuring device (22) arranged upstream of the admixing point (18) in the direction of flow is connected into the pressure line to measure the actual flow rate of the extinguishing water (13), and wherein the mixing device (11) has a control/regulation device (22) coupled to the actuator for determining the required proportioning rate based on the measured actual flow rate, wherein the mixing device (11) is connected to the on-board electrical system of the emergency vehicle and the electric additive pump drive (27) is supplied with voltage via a voltage source of the on-board electrical system, **characterized in that** the actuator is designed as a frequency converter (28) for varying a speed of the electric additive pump drive (27).

2. Emergency vehicle according to Claim 1, **characterized in that** the voltage source is coupled to the actuator.

3. Emergency vehicle according to Claim 1 or 2, **characterized in that** the voltage source is designed as a generator (29).

4. Emergency vehicle according to Claim 3, **characterized in that** the generator (29) is designed as a low-voltage generator for producing a low voltage in the range of 30V to 60V.

5. Emergency vehicle according to one of the preceding claims, **characterized in that** the additive pump (25) is designed as a piston diaphragm pump.

6. Emergency vehicle according to one of the preceding claims, **characterized in that** the extinguishing water pump (16) is designed as a fire-fighting centrifugal pump.

7. Method for the production of extinguishing agent for fire fighting by a mixing device (11) on board an emergency vehicle according to one of Claims 1 to 6, wherein the extinguishing agent is produced by admixing at least one additive (12) to extinguishing water (13), the method having the following steps:
- pumping extinguishing water (13) from an extinguishing water source by means of an extinguishing water pump (16),
- pumping at least one additive (12) from an additive source by means of an additive pump (25), which is driven by means of an electric additive pump drive (27), wherein the electric additive pump drive (27) is controlled by means of an actuator, wherein the actuator is a frequency converter (28), with which a speed of the electric additive pump drive (27) can be varied and wherein the electric additive pump drive (27) is supplied with voltage via a voltage source of an on-board electrical system of an emergency vehicle, in particular fire engine,
- admixing the at least one additive (12) to the extinguishing water (13) at an admixing point (18), which is at a pressure side of the extinguishing water pump (16), at a desired presettable or preset proportioning rate,
- measuring the actual flow rate of the extinguishing water (13) in the flow direction upstream of the admixing point (18) by means of a flow measuring device (21),
- transmitting the actual flow rate to a control / regulation device (22) and determining the required proportioning rate of the additive (12) based on the actual flow rate of the extinguishing water (13),
- actuating the actuator for controlling/regulating a control variable of the electric additive pump drive (27) for setting the delivery rate of the additive pump (25) corresponding to the required proportioning rate.

8. Method according to Claim 7, **characterized in that** the voltage source of the on-board electrical system is coupled to the actuator.

9. Method according to Claim 7 or 8, **characterized in that** the voltage source is a generator (29).

10. Method according to Claim 9, **characterized in that** the generator (29) is a low-voltage generator for producing a low voltage in the range of 30V to 60V.

11. Method according to one of Claims 7 to 10, **characterized in that** the at least one additive (12) is foam.

## Revendications

1. Véhicule d'intervention, en particulier véhicule de pompier, avec un réseau de bord pour l'alimentation électrique de consommateurs électriques à bord du véhicule d'intervention et avec un dispositif de mélange (11) pour fabriquer un agent d'extinction pour la lutte contre les incendies en mélangeant au moins un additif (12) à de l'eau d'extinction (13), dans lequel le dispositif de mélange (11) présente une pompe à eau d'extinction (16), qui peut aspirer de l'eau d'extinction (13) depuis une source d'eau d'extinction par l'intermédiaire d'au moins une conduite d'aspiration (15) et peut l'amener au moins à une sortie de pression (19) par l'intermédiaire d'au moins une conduite de pression, et dans lequel le dispositif de mélange (11) présente une pompe à additif (25), qui peut aspirer de l'additif (12) depuis une source d'additif par l'intermédiaire d'au moins une conduite d'aspiration d'additif (24) et peut l'amener à un point de mélange (18) par l'intermédiaire d'au moins une conduite d'aspiration d'additif (30), où de l'additif peut être mélangé à de l'eau d'extinction (13) à un taux de mélange préréglable ou préréglé, dans lequel la pompe à additif (25) peut être entraînée au moyen d'un entraînement de pompe à additif (27) électrique, qui peut être piloté par l'intermédiaire d'un organe de réglage, dans lequel un système de mesure de débit (22) disposé avant le point de mélange (18) dans la direction d'écoulement destiné à mesurer le débit réel de l'eau d'extinction (13) est monté dans la conduite de pression et dans lequel le dispositif de mélange (11) présente un système de commande/de régulation (22) couplé à l'organe de réglage pour définir le taux de mélange requis à l'aide du débit réel mesuré, dans lequel le dispositif de mélange (11) est couplé au réseau de bord du véhicule d'intervention et l'alimentation en tension de l'entraînement de pompe à additif (27) électrique est effectuée par l'intermédiaire d'une source de tension du réseau de bord, **caractérisé en ce que** l'organe de réglage est réalisé en tant que convertisseur de fréquence (28) destiné à faire varier une vitesse de rotation de l'entraînement de pompe à additif (27) électrique.

2. Véhicule d'intervention selon la revendication 1, **caractérisé en ce que** la source de tension est couplée à l'organe de réglage.

3. Véhicule d'intervention selon la revendication 1 ou 2, **caractérisé en ce que** la source de tension est réalisée en tant que générateur (29).

4. Véhicule d'intervention selon la revendication 3, **caractérisé en ce que** le générateur (29) est réalisé en tant que générateur à basse tension destiné à générer une tension basse dans la plage de 30 V à 60 V.

5. Véhicule d'intervention selon l'une quelconque des revendications précédentes, **caractérisé en ce que** la pompe à additif (25) est réalisée en tant que pompe à membrane à piston.

6. Véhicule d'intervention selon l'une quelconque des revendications précédentes, **caractérisé en ce que** la pompe à eau d'extinction (16) est réalisée en tant que pompe centrifuge d'extinction de feux.

7. Procédé de fabrication d'agent d'extinction pour la lutte contre les incendies par un dispositif de mélange (11) à bord d'un véhicule d'intervention selon l'une quelconque des revendications 1 à 6, dans lequel l'agent d'extinction est fabriqué en mélangeant au moins un additif (12) à de l'eau d'extinction (13), le procédé comprenant des étapes suivantes :
- de refoulement d'eau d'extinction (13) depuis une source d'eau d'extinction au moyen d'une pompe à eau d'extinction (16),
- de refoulement d'au moins un additif (12) depuis une source d'additif au moyen d'une pompe à additif (25), qui est entraînée au moyen d'un entraînement de pompe à additif (27) électrique, dans lequel l'entraînement de pompe à additif (27) électrique est piloté au moyen d'un organe de réglage, dans lequel l'organe de réglage est un convertisseur de fréquence (28), avec lequel une vitesse de rotation de l'entraînement de pompe à additif (27) électrique peut être variée et dans lequel l'alimentation en tension de l'entraînement de pompe à additif (27) électrique est effectuée par l'intermédiaire d'une source de tension d'un réseau de bord d'un véhicule d'intervention, en particulier d'un véhicule de pompier,
- de mélange de l'au moins un additif (12) à de l'eau d'extinction (13) sur un point de mélange (18), qui se trouve sur un côté de pression de la pompe à eau d'extinction (16) à un taux de mélange souhaité préréglable ou préréglé,
- de mesure du débit réel de l'eau d'extinction (13) dans la direction d'écoulement avant le point de mélange (18) au moyen d'un système de mesure de débit (21),
- de transmission du débit réel à un système de commande/de régulation (22) et de définition du taux de mélange requis de l'additif (12) à l'aide du débit réel de l'eau d'extinction (13),
- de pilotage de l'organe de réglage pour commander/réguler une grandeur de réglage de l'entraînement de pompe à additif (27) électrique pour régler la puissance de refoulement, correspondant au taux de mélange requis, de la pompe à additif (25).

8. Procédé selon la revendication 7, **caractérisé en ce que** la source de tension du réseau de bord est couplée à l'organe de réglage.

9. Procédé selon la revendication 7 ou 8, **caractérisé en ce que** la source de tension est un générateur (29).

10. Procédé selon la revendication 9, **caractérisé en ce que** le générateur (29) est un générateur à faible tension destiné à générer une faible tension dans la plage de 30 V à 60 V.

11. Procédé selon l'une quelconque des revendications 7 à 10, **caractérisé en ce que** l'au moins un additif (12) est de la mousse.
